# EUROPÄISCHE PATENTSCHRIFT

(11) **EP 0 672 603 B1**
(45) Veröffentlichungstag und Bekanntmachung des Hinweises auf die Patenterteilung: **02.06.1999**
(21) Anmeldenummer: 95101892.8
(22) Anmeldetag: 13.02.1995
(51) Int. Cl.: B65H 39/065, B42C 19/08

(54) **Vorrichtung zum Herstellen von mehrteiligen Druckerzeugnissen**
Device for manufacturing multi-part printed products
Dispositif pour réaliser des imprimés composés

(30) Priorität: 08.03.1994 CH 685/94
(43) Veröffentlichungstag der Anmeldung: 20.09.1995
(73) Patentinhaber: Ferag AG, 8340 Hinwil (CH)
(72) Erfinder: Meier, Jacques, CH-8344 Bäretswil (CH); Honegger, Werner, CH-8630 Tann-Rüti (CH)
(74) Vertreter: Patentanwälte Schaad, Balass, Menzl & Partner AG

(56) Entgegenhaltungen:
- EP-A- 0 341 425
- EP-A- 0 344 102
- EP-A- 0 550 828

## Beschreibung

Die vorliegende Erfindung betrifft eine Vorrichtung zur Herstellung von aus mehreren Teilprodukten bestehenden Druckerzeugnissen, wie z.B. Zeitungen, Zeitschriften und dergleichen, gemäss Oberbegriff des Anspruches 1.

Bei der aus der EP-A-0 550 828 bekannten Vorrichtung dieser Art ist am einen Ende der sehr langen Verarbeitungstrommel eine erste Produktzuführstation und am andern Trommelende eine erste Erzeugnisentnahmestation vorgesehen. Zwischen der Produktzuführstation und der Erzeugnisentnahmestation sind Produktbearbeitungsstationen, d.h. Sammelstationen, eine Einsteckstation, eine Einzelproduktklebestation sowie eine Heftstation angeordnet. Mit dieser bekannten Vorrichtung lassen sich jeweils mehrteilige Endprodukte einer ganz bestimmten Art herstellen. Dabei ermöglicht es die grosse Anzahl von in Achsrichtung der sehr langen Verarbeitungstrommel nacheinander angeordneten Produktbearbeitungsstationen, komplexe Endprodukte, die aus vielen Teilprodukten bestehen, herzustellen.

Nachteilig an dieser, zur Herstellung von komplexen Druckerzeugnissen geeigneten Vorrichtung ist, dass die Herstellung von einfachen Druckerzeugnissen ineffizient ist, da auch beim Herstellen solcher einfacher Druckerzeugnisse sämtliche an der Verarbeitungstrommel vorgesehenen Produktbearbeitungsstationen durchlaufen werden müssen, wobei ein Teil bzw. ein Grossteil dieser Produktbearbeitungsstationen bei der Herstellung derartiger einfacher Druckerzeugnisse keine Funktion erfüllen muss und somit abgeschaltet ist.

Dies führt einerseits zu einer ungenügenden Ausnutzung der vorhandenen Produktbearbeitungsstationen und andererseits auch zu einer unnötig verlängerten Herstellungszeit, da die Teilprodukte bzw. die Endprodukte sämtliche Produktbearbeitungsstationen durchlaufen und somit eine unnötig hohe Zahl von Drehungen der Verarbeitungstrommel mitvollziehen müssen, bis sie schliesslich an der im Trommelendbereich gelegenen Erzeugnisentnahmestation von der Verarbeitungstrommel weggeführt werden.

In der erwähnten EP-A-0 550 828 wird auch eine andere Nutzung der Vorrichtung zur Herstellung von mehrteiligen Druckprodukten vorgeschlagen, bei der zwischen der in einem Trommelendbereich angeordneten Produktzuführstation und der im andern Trommelendbereich angeordneten Erzeugnisentnahmestation eine weitere Erzeugnisentnahmestation vorgesehen ist. Mit dieser Massnahme, durch die die Verarbeitungstrommel in Achsrichtung unterteilt wird, ist es möglich, mit derselben Vorrichtung gleichzeitig Endprodukte von unterschiedlicher Art herzustellen.

Der vorliegenden Erfindung liegt nun die Aufgabe zu Grunde, eine Vorrichtung der vorstehend erläuterten, aus der EP-A-0 550 828 bekannten Art zu schaffen, die sowohl die Herstellung von einfachen als auch die Herstellung von komplexen Druckerzeugnissen mit ein und derselben Vorrichtung auf wirtschaftliche Weise erlaubt, wobei der Ausnutzungsgrad der vorhandenen Produktbearbeitungsstationen erhöht und die Herstellungszeit für einfache Druckerzeugnisse verringert werden soll.

Diese Aufgabe wird erfindungsgemäss mit einer Vorrichtung gemäss Anspruch 1 gelöst.

Dadurch, dass in Transportrichtung gesehen hinter der zweiten Erzeugnisentnahmestation eine weitere Produktzuführstation vorgesehen ist und diese zweite Erzeugnisentnahmestation wahlweise aktivierbar oder deaktivierbar ist, können mit ein und derselben Verarbeitungstrommel entweder in einer Betriebsart alles gleichartige Erzeugnisse oder in der andern Betriebsart verschiedenartige Erzeugnisse hergestellt werden. Im letztgenannten Fall sind die beiden Abschnitte der Verarbeitungstrommel antriebsmässig voneinander entkoppelbar, was es erlaubt, die Trommelabschnitte unabhängig voneinander zu betreiben.

Die Verarbeitungstrommel mit den daran vorgesehenen Produktbearbeitungsstationen kann somit in einer Betriebsart bei deaktivierter weiterer Erzeugnisentnahmestation für den Seriellbetrieb zur Herstellung komplexer Druckerzeugnisse verwendet werden. In diesem Fall werden die ersten Teilprodukte der Verarbeitungstrommel über die im axialen Trommelendbereich angeordnete erste Produktzuführstation zugeführt, worauf diese ersten Teilprodukte beim Durchlaufen aller an der Verarbeitungstrommel vorgesehenen Produktbearbeitungsstationen mit weiteren Teilprodukten zusammengefügt bzw. verarbeitet werden, worauf schliesslich das fertige Endprodukt an der im gegenüber liegenden Trommelendbereich angeordneten ersten Erzeugnisentnahmestation entnommen werden kann.

Für die Herstellung von einfachen Druckerzeugnissen wird in der andern Betriebsart die weitere Erzeugnisentnahmestation, die in Transportrichtung hinter den für die Herstellung solcher Erzeugnisse benötigten Produktbearbeitungsstationen und vor den für die Herstellung dieses Erzeugnisses nicht erforderlichen Produktbearbeitungsstationen angeordnet ist, aktiviert, wodurch ein unnötiges und zeitraubendes Durchlaufen der nicht benötigten Produktbearbeitungsstationen vermieden wird. Auf diese Weise kann die Herstellungszeit für einfache Druckerzeugnisse in einer Vorrichtung, die auch zur Herstellung von komplexen Druckerzeugnissen geeignet ist, erheblich verkürzt werden.

Dank dem Vorsehen der weiteren Produktzuführstation hinter der zweiten Erzeugnisentnahmestation und vor einer Produktbearbeitungsstation kann bei der Herstellung von einfachen Druckerzeugnissen und aktivierter weiterer Erzeugnisentnahmestation im Parallelbetrieb gearbeitet werden, wobei gleichzeitig ein Erzeugnis mittels der, zwischen der im Trommelendbereich vorgesehenen ersten Produktzuführstation und der weiteren Erzeugnisentnahmestation angeordneten, Produktbearbeitungsstationen sowie mittels der, zwischen der weiteren Produktzuführstation und der im Trommelendbereich vorgesehenen ersten Erzeugnisentnahmestation angeordneten, Produktbearbeitungsstationen herstellbar ist. Auf diese Weise lässt sich einerseits die Herstellungszeit für ein einfaches Druckerzeugnis erheblich verkürzen und andererseits auch die Ausnutzung der an der Verarbeitungstrommel vorgesehenen Produktbearbeitungsstationen deutlich verbessern, da durch den Parallelbetrieb von zwei oder mehr Trommelabschnitten zur gleichzeitigen Herstellung mehrerer Druckerzeugnisse vermieden wird, das bestimmte, mehrere Produktbearbeitungsstationen aufweisende Trommelabschnitte nichts zur Herstellung des Erzeugnisses beitragen.

Aus der EP-A-0 344 102 ist auch eine Vorrichtung zum Herstellen von mehrteiligen Druckerzeugnissen bekannt, zu der eine Einstecktrommel gehört. Letztere weist einen am einen Trommelende angeordneten Zuführabschnitt sowie einen am andern Trommelende vorgesehenen Entnahmeabschnitt auf. Zwischen diesem Zuführabschnitt und diesem Entnahmeabschnitt ist ein zweiter Entnahmeabschnitt angeordnet, der je nach Betriebsart aktiv oder passiv ist. Dies erlaubt es, mit derselben Einstecktrommel entweder Endprodukte einer einzigen Art oder Endprodukte von unterschiedlicher Art herzustellen. Durch diesen zweiten Entnahmeabschnitt ist die Einstecktrommel in zwei Trommelabschnitte unterteilt, die in jeder der beiden Betriebsarten über einen gemeinsamen Antrieb immer antriebsmässig miteinander gekoppelt sind. Im Gegensatz zur erfindungsgemässen Vorrichtung, bei der die Verarbeitungstrommel mit sattelförmigen Auflagen, auf die die Teilprodukte rittlings aufgelegt werden, versehen ist, weist die Einstecktrommel dieser vorbekannten Vorrichtung Abteile auf, in die die Teilprodukte eingeführt werden.

Die Erfindung wird im Folgenden anhand von Beispielen unter Bezugnahme auf die Zeichnung beschrieben. Es zeigt:
- Fig. 1: eine im Parallelbetrieb arbeitende Vorrichtung zur Herstellung von mehrteiligen Druckerzeugnissen,
- Fig. 2: die Vorrichtung gemäss Fig. 1 im Seriellbetrieb,
- Fig. 3: eine mögliche Ausführungsform einer sattelförmigen, an einer Verarbeitungstrommel vorgesehenen Auflage, und
- Fig. 4: ein einer erfindungsgemässen Vorrichtung zuführbares Teilprodukt.

Die in Fig. 1 dargestellte Vorrichtung besteht aus einer um eine horizontale Achse 1 drehend angetriebenen Verarbeitungstrommel 2, welche aus einem ersten Abschnitt 3 und einem zweiten Abschnitt 4 zusammengesetzt ist.

Die Verarbeitungstrommel 2 weist dabei einen zylindrischen Kernabschnitt 5 auf, an dessen Mantelfläche in Umfangsrichtung regelmäßig verteilte, parallel zur Achse 1 verlaufende sattelförmige Auflagen 6 angeordnet sind. In dem dem zweiten Abschnitt 4 abgewandten Endbereich des ersten Abschnitts 3 der Verarbeitungstrommel 2 ist eine Produktzuführstation 7 vorgesehen, mittels welcher gefaltete Einzelprodukte 8 der Verarbeitungstrommel 2 in Richtung des Pfeiles A zugeführt und nacheinander auf jeweils einer Auflage 6 der rotierenden Verarbeitungstrommel 2 abgelegt werden.

An die Produktzuführstation 7 schließt sich in Richtung der Trommelachse 1 versetzt dazu eine Kartenklebestation 9 an, welcher in Richtung des Pfeiles B Karten 10 zugeführt und auf das Produkt 11 aufgeklebt werden.

In Axialrichtung versetzt zur Kartenklebestation 9 ist eine Sammelstation 12 vorgesehen, in welcher gefaltete Produkte 13 in Richtung des Pfeiles C rittlings auf die bereits mit aufgeklebten Karten 10 versehenen Produkte 15 abgelegt werden.

An die Sammelstation 12 schließt sich eine einen Rotationshefter 14 aufweisende Heftstation 16 an, mittels welcher die das fertige Druckerzeugnis 17 bildenden Teilprodukte an ihrem gemeinsamen Falz miteinander verheftet werden.

An den Rotationshefter 16 schließt sich eine Erzeugnisentnahmestation 18 an, in welcher die fertigen Erzeugnisse 19 mittels jeweils einer automatisch betätigbaren Klammer 20a eines Wegförderers 20 ergriffen und von der jeweiligen Auflage 6 abgehoben werden. Der Wegförderer 20 fördert die Erzeugnisse 19 von der Verarbeitungstrommel 2 in Tangentialrichtung in Richtung des Pfeiles E weg.

Alle bisher beschriebenen Stationen sind im Bereich des ersten Abschnitts 3 der Verarbeitungstrommel 2 angeordnet.

An den mit der Erzeugnisentnahmestation 18 versehenen Bereich des Abschnitts 3 der Verarbeitungstrommel 2 schließt sich axial ausgerichtet mit diesem der Abschnitt 4 der Verarbeitungstrommel 2 an, wobei - was in der Betriebsweise gemäß Fig. 1 nicht unbedingt nötig ist - die sattelförmigen Auflagen 6, 6' der beiden Abschnitte 3, 4 der Verarbeitungstrommel 2 umfangsmäßig miteinander ausgerichtet sind, so daß sich ein bündiger Übergang zwischen den Auflagen 6, 6' der beiden Abschnitte 3, 4 der Verarbeitungstrommel 2 ergibt.

Der Abschnitt 4 der Verarbeitungstrommel 2 ist analog zu Abschnitt 3 mit entsprechenden Stationen 7', 9', 12', 16' und 18' versehen.

Wenn die Vorrichtung gemäß Fig. 1 in Betrieb gesetzt wird, beginnen die beiden, beispielsweise über eine gemeinsame Antriebswelle 21 angetriebenen Abschnitte 3, 4 der Verarbeitungstrommel 2 synchron zu rotieren. Anschließend beginnen die beiden Produktzuführstationen 7, 7' gleichzeitig zu arbeiten, wodurch beiden Abschnitten 3, 4 der Verarbeitungstrommel 2 gleichzeitig Einzelprodukte 8, 8' zur weiteren Bearbeitung zugeführt werden.

Die Auflagen 6, 6' sind auf bekannte Weise mit nicht dargestellten Transportmitteln versehen, mittels welcher die auf den Auflagen 6, 6' abgelegten Produkte entlang dieser Auflagen 6, 6' in Richtung der Trommelachse 1 gefördert werden können. Durch die Kombination dieser durch die Transportmittel bedingten Förderbewegung mit der Rotation der Verarbeitungstrommel 2 beschreiben die auf den Auflagen 6, 6' abgelegten Produkte eine mit den Pfeilen D, D' angedeutete, im wesentlichen spiralförmige Bahn um die Trommelachse 1, wobei sie während einer Trommelumdrehung jeweils um den zwischen zwei benachbarten Stationen vorgesehenen Abstand in Trommelachsenrichtung verschoben werden, so daß pro Umdrehung der Verarbeitungstrommel 2 jeweils ein Bearbeitungsvorgang an jedem in der Vorrichtung befindlichen Produkt durchgeführt werden kann. Im Bereich der Zuführ- und Bearbeitungsstationen 9, 12, 16, 7', 9', 12', 16' werden die Produkte nicht vorgeschoben.

Diese Produkte durchlaufen folglich auf der erwähnten Bewegungsbahn alle auf dem jeweiligen Abschnitt 3, 4 der Verarbeitungstrommel 2 vorgesehenen Stationen 9, 12, 16 bzw. 9', 12', 16', woraufhin sie an den jeweiligen Erzeugnisentnahmestationen 18, 18' als fertiges Erzeugnis 19, 19' durch die Wegförderer 20, 20' vom jeweiligen Abschnitt 3, 4 der Verarbeitungstrommel 2 in Richtung der Pfeile E, E' weggefördert werden.

Mit der beschriebenen Vorrichtung können demzufolge gleichzeitig zwei identische Erzeugnisse auf jeweils einem Abschnitt 3, 4 der Verarbeitungstrommel 2 hergestellt werden, wobei sämtliche an der Verarbeitungstrommel 2 vorgesehene Stationen ständig in Betrieb sind und genutzt werden. Auf diese Weise werden alle Stationen optimal genutzt und die pro Erzeugnis erforderliche Herstellungszeit auf ein Minimum reduziert.

Dieser, unter wirtschaftlichen Gesichtspunkten günstige Parallelbetrieb einer Vorrichtung gemäß Fig. 1 wird dadurch ermöglicht, daß zwischen den beiden Produktbearbeitungsstationen 16 und 9' eine weitere Erzeugnisentnahmestation 18 sowie eine hinter dieser und vor der Produktbearbeitungsstation 9' angeordnete weitere Produktzuführstation 7' vorgesehen ist.

Für den Parallelbetrieb werden die beiden Abschnitte 3, 4 der Verarbeitungstrommel 2 -statt wie beschrieben synchron über eine gemeinsame Welle 21- vorzugsweise von unterschiedlichen Antriebselementen angetrieben, wobei auch eine unterschiedliche Rotationsgeschwindigkeit der beiden Abschnitte 3, 4 möglich ist.

Entsprechend der Aufteilung der Verarbeitungstrommel 2 in zwei Abschnitte 3, 4, kann diese auch in drei oder mehr Abschnitte unterteilt werden, wobei dann an den jeweiligen Endbereichen der einzelnen Abschnitte auch entsprechend weitere Erzeugnisentnahme- und Produktzuführstationen vorgesehen werden müssen.

Die einzelnen, an der Verarbeitungstrommel 2 vorgesehenen Produktbearbeitungsstationen 7, 9, 12, 16, 7', 9', 12', 16', sind wahlweise aktivier- bzw. deaktivierbar, um so unterschiedliche Erzeugnisse herstellen zu können.

Weiterhin ist es nicht unbedingt nötig, die Stationen des ersten 3 und des zweiten Abschnitts 4 der Verarbeitungstrommel 2 in gleicher Weise zur Herstellung identischer Erzeugnisse zu betreiben, vielmehr kann es in bestimmten Fällen wünschenswert sein, die einzelnen Trommelabschnitte 3, 4 mit unterschiedlichen Stationen zu versehen und/oder an den einzelnen Abschnitten 3, 4 unterschiedliche Stationen zu aktivieren, um auf diese Weise an beiden Abschnitten 3, 4 gleichzeitig jeweils unterschiedliche Erzeugnisse herstellen zu können. Ein derartiges Verfahren ist insbesondere im Zuge der Regionalisierung von Tages- oder Wochenzeitungen interessant, da hierbei bestimmte Teile des herzustellenden Erzeugnisses für alle Regionen gleich und andere Teile je nach Bestimmungsregion des hergestellten Erzeugnisses unterschiedlich sind. Derartige, regionsbezogen unterschiedliche, bezüglich bestimmter Teile jedoch identische Druckerzeugnisse lassen sich auf besonders vorteilhafte Weise mit einer erfindungsgemäßen Vorrichtung im Parallelbetrieb gemäß Fig. 1 herstellen.

Die in Fig. 2 dargestellte Vorrichtung entspricht einer Vorrichtung gemäß Fig. 1, weshalb aus Gründen der Übersichtlichkeit in die Darstellung gemäß Fig. 2 nicht alle Bezugszeichen eingezeichnet sind.

Bei dem in Fig. 2 gezeigten Seriellbetrieb einer erfindungsgemäßen Vorrichtung ist es von wesentlicher Bedeutung, daß die beiden Abschnitte 3, 4 der Verarbeitungstrommel 2 entweder über den stirnseitig zwischen ihnen ausgebildeten Spalt 22 mit mechanischen Mitteln fest miteinander verbunden oder - im Falle des Fehlens einer solchen Verbindung - von zwei synchron laufenden Antrieben beaufschlagt sind. Dabei müssen die beiden Abschnitte 3, 4 in einer derartigen Winkelposition zueinander stehen, daß die sattelförmigen Auflagen 6, 6' der beiden Abschnitte 3, 4 miteinander fluchten.

Weiterhin müssen die nicht dargestellten Transportmittel der beiden Abschnitte 3, 4, mit denen die Produkte in Richtung der Achse 1 über die Auflagen 6, 6' geschoben bzw. gezogen werden, in der Weise miteinander gekoppelt sein, daß die Produkte von einer Auflage 6 des Abschnitts 3 über den Spalt 22 zu einer Auflage 6' des Abschnitts 4 gefördert werden können. Auf diese Weise wird ermöglicht, daß die im Bereich des Abschnitts 3 bereits bearbeiteten Produkte anschließend im Bereich des Abschnitts 4 weiterbearbeitet werden können.

Für den in Fig. 2 dargestellten Seriellbetrieb ist von Bedeutung, daß die weitere Erzeugnisentnahmestation 18 und damit auch der Wegförderer 20 außer Betrieb gesetzt ist, so daß die Produkte beim Seriellbetrieb nicht im Endbereich des Abschnitts 3, sondern erst im Endbereich des Abschnitts 4 durch den Wegförderer 20' an der Erzeugnisentnahmestation 18' weggefördert werden.

Die im Parallelbetrieb gemäß Fig. 1 als Produktzuführstation zum zweiten Abschnitt 4 dienende Station 7' wird beim Seriellbetrieb gemäß Fig. 2 genauso betrieben wie beim Parallelbetrieb, mit dem Unterschied, daß sie beim Seriellbetrieb als Sammelstation wirkt, die zusätzliche Teilprodukte auf bereits im Bereich des Abschnitts 3 bearbeitete Produkte auflegt.

Da im Seriellbetrieb pro hergestelltem Erzeugnis eine größere - im Beispiel gemäß der Fig. 1 und 2 die doppelte - Anzahl von Produktbearbeitungsstationen zur Verfügung steht, lassen sich im Seriellbetrieb deutlich komplexere Produkte herstellen, als im Parallelbetrieb. Beim Seriellbetrieb können alle oder nur ein Teil der an den verschiedenen Abschnitten der Verarbeitungstrommel vorgesehenen Produktbearbeitungsstationen nacheinander zur Bearbeitung bzw. zur Herstellung eines einzelnen Erzeugnisses verwendet werden. Hierbei sind die einzelnen Produktbearbeitungsstationen je nach Bedarf zu- oder wegschaltbar.

Mit einer erfindungsgemäßen Vorrichtung können also sowohl einfache als auch komplexe Druckerzeugnisse schnell und kostengünstig hergestellt werden. Außerdem lassen sich bestehende, beispielsweise nur aus einem Verarbeitungstrommelabschnitt bestehende Systeme problemlos auf ein aus mehreren Verarbeitungstrommelabschnitten bestehendes System erweitern, wodurch die Variabilität und Effektivität des Gesamtsystems gesteigert werden kann, wobei bereits bestehende Vorrichtungen nicht ausgemustert, sondern in Verbindung mit der Systemerweiterung weiterbenutzt werden können. Diese, bei Aufteilung der Verarbeitungstrommel in mehrere Abschnitte gegebene Modularität eröffnet dem Anwender eine deutlich höhere Flexibilität bei der Planung und einer eventuellen späteren Erweiterung der von ihm zur Herstellung von Druckerzeugnissen benötigten Vorrichtungen.

Fig. 3 zeigt eine sattelförmige Auflage 6'', wie sie in einer Vorrichtung gemäß der Fig. 1 und 2 verwendbar ist.

Die Auflage 6'' ist auf einer Seite mit einer, an einem Winkelelement 23 befestigten Profilschiene 24 versehen, welche sich parallel zum Sattel 25 der Auflage 6'' erstreckt und einen Aufnahmebereich für einzusteckende Produkte 26, 26', 26'' bildet.

Das bei 27 dargestellte Produkt besteht aus einem seitlich der Auflage 6'' auf der Profilschiene 24 aufliegenden ein- oder mehrteiligen, gegebenenfalls gefalteten Einzelprodukt 26 und einem darüber auf der Auflage 6'' abgelegtem gefalteten Produkt 28 mit einer aufgeklebten Karte 29. Das so zusammengestellte Zwischenprodukt 26, 28, 29 wird von einem linear beweglichen Schieber 30 in Richtung des Pfeiles F transportiert.

Bei 31 wird über das Produkt 28 ein weiteres Produkt 32 von einer nicht dargestellten Sammelstation in Richtung des Pfeiles G abgelegt. Unter dem Produkt 32 befindet sich somit bei 31 das nicht sichtbare Produkt 28, welches mit der - bei 31 gestrichelt dargestellten - aufgeklebten Karte 29 versehen ist.

Das auf diese Weise zusammengefügte Produkt wird anschließend weiter in Richtung des Pfeiles F transportiert, bis bei 33 mittels einer nicht dargestellten Heftstation zwei Heftklammern 34, 35 am gemeinsamen Falz der Produkte 28, 32 angebracht werden.

Die Darstellung in Fig. 3 soll verdeutlichen, daß mit einer erfindungsgemäßen Vorrichtung auch Endprodukte hergestellt werden können bei denen die innen liegenden Teilprodukte nicht nur wie in Fig. 1 gezeigt gesammelt, sondern zumindest teilweise eingesteckt oder zusammengetragen sind.

In Fig. 4 ist ein mit einer erfindungsgemäßen Vorrichtung bearbeitbares Einzelprodukt dargestellt, welches als 2-Falz-Produkt 36 mit einem stirnseitig liegenden Falz 37 und einem Falz 38 versehen ist, welcher beim Sammeln von Einzelprodukten 36 auf einer Auflage 6, 6', 6'' auf den Sattel 25 gemäß Fig. 3 zu liegen kommt. Mit einer erfindungsgemäßen Vorrichtung lassen sich somit ausser einmal gefalteten Teilprodukten, sog. Tabloiden, auch 2-Falz-Produkte verarbeiten, d.h. sammeln und mit Karten und dgl. versehen.

## Patentansprüche

1. Vorrichtung zur Herstellung von aus mehreren Teilprodukten (8, 10, 11, 13, 8') bestehenden Druckerzeugnissen (19, 19'), wie z. B. Zeitungen, Zeitschriften und dergleichen, mit einer um eine in etwa horizontale Achse (1) drehend angetriebenen Verarbeitungstrommel (2) mit in Umfangsrichtung regelmäßig verteilten, im wesentlichen parallel zur Achse (1) verlaufenden sattelförmigen Auflagen (6, 6', 6''), auf die die Teilprodukte (8, 11, 13, 8') rittlings aufgelegt werden, mit Transportmitteln (30) zum Transport der Produkte entlang der sattelförmigen Auflagen (6, 6', 6'') von einer im einen axialen Trommelendbereich angeordneten ersten Produktzuführstation (7) zu einer in Achsrichtung von dieser beabstandeten, im gegenüberliegenden Trommelendbereich angeordneten ersten Erzeugnisentnahmestation (18'), mit mindestens zwei zwischen der Produktzuführstation(7) und der Erzeugnisentnahmestation (18') angeordneten Produktbearbeitungsstationen, insbesondere Sammel-(12, 7', 12'), Einsteck-, Zusammentrag-, Heft-(16, 16'), Einzelprodukteklebe-(9, 9'), Verleim-, Schneidstationen und/oder dergleichen, und mit mindestens einer, zwischen zwei in Achsrichtung voneinander beabstandeten Produktbearbeitungsstationen (16, 9') und somit auch zwischen der ersten Produktzuführstation (7) und der ersten Erzeugnisentnahmestation (18') angeordneten zweiten Erzeugnisentnahmestation (18), dadurch gekennzeichnet, dass die Verarbeitungstrommel (2) mindestens zwei axial ausgerichtete Abschnitte (3, 4) aufweist, die für eine erste Betriebsart antriebsmässig voneinander entkoppelbar sind und für eine zweite Betriebsart synchron miteinander antreibbar sind, und dass in Transportrichtung (F) hinter der zweiten, im Endbereich des ersten Abschnittes (3) angeordneten Erzeugnisentnahmestation (18) und vor einer Produktebearbeitungsstation (9') eine zweite, im Anfangsbereich des zweiten Abschnittes (4) angeordnete Produktzuführstation (7') vorgesehen ist, dass die zweite Erzeugnisentnahmestation (18) der jeweiligen Betriebsart entsprechend aktivierbar oder deaktivierbar ist, und dass bei der zweiten Betriebsart die Auflagen (6, 6') der einzelnen Abschnitte (3, 4) miteinander fluchten und die Transportmittel (30) der einzelnen Abschnitte (3, 4) miteinander koppelbar sind.

2. Vorrichtung nach Anspruch 1, dadurch gekennzeichnet, daß Abschnitte (3, 4) der Verarbeitungstrommel (2) von unterschiedlichen, miteinander synchronisierbaren Antriebselementen antreibbar sind.

3. Vorrichtung nach Anspruch 1 oder 2, dadurch gekennzeichnet, daß einzelne oder alle Produktbearbeitungsstationen (9, 12, 16; 7', 9' 12' 16') entsprechend der Art der zu verarbeitenden Produkte aktivier- bzw. deaktivierbar sind.

4. Vorrichtung nach einem der Ansprüche 1-3, dadurch gekennzeichnet, daß zwischen der ersten Produktzuführstation (7) und der zweiten Erzeugnisentnahmestation (18) sowie zwischen der zweiten Produktzuführstation (7') und der ersten Erzeugnisentnahmestation (18') einander entsprechende Produktbearbeitungsstationen (9, 12, 16, 9', 12', 16') angeordnet sind, insbesondere in gleicher Reihenfolge

5. Vorrichtung nach einem der Ansprüche 1-4, dadurch gekennzeichnet, daß jeweils zwischen zwei in Umfangsrichtung benachbarten sattelförmigen Auflagen (6, 6', 6'') der Verarbeitungstrommel (2) ein Einsteckbereich ausgebildet ist.

6. Vorrichtung nach Anspruch 5, dadurch gekennzeichnet, daß die sattelförmigen Auflagen (6, 6', 6'') der Verarbeitungstrommel (2) jeweils auf einer Seite mit einer in Achsrichtung verlaufenden Halterung (24), vorzugsweise einer Profilschiene, zur Aufnahme einzusteckender Produkte (26, 26', 26'') versehen sind.

7. Verfahren zum Betrieb der Vorrichtung gemäss Anspruch 6, dadurch gekennzeichnet, dass zuerst Teilprodukte (26) seitlich der Auflagen (6, 6', 6'') auf die Halterung (24) aufgelegt werden und anschliessend diese Teilprodukte (26) überdeckend weitere, gefaltete Teilprodukte (28, 32) rittlings auf die Auflagen (6, 6', 6'') aufgelegt werden.

## Claims

1. A device for the production of printed products (19, 19') consisting of several partial products (8, 10, 11, 13, 8'), such as newspapers, journals and the like for example, with a processing drum (2) driven rotatably about an approximately horizontal axis (1), with saddle-shaped supports (6, 6', 6'') distributed uniformly in peripheral direction and running substantially parallel to the axis (1), onto which supports the partial products (8, 11, 13, 8') are placed in a straddling manner, with transport means (30) to transport the products along the saddle-shaped supports (6, 6', 6'') from a first product supply station (7) arranged in an axial drum end region to a first product removal station (18') spaced apart therefrom in axial direction and arranged in the opposite drum end region, with at least two product processing stations arranged between the product supply station (7) and the product removal station (18'), in particular collecting- (12, 7', 12'), insertion-, compilation-, fastening- (16, 16'), individual product adhesion- (9, 9'), glueing-, cutting stations and/or the like, and with at least one second product removal station (18) arranged between two product processing stations (16, 9') spaced apart from each other in axial direction, and hence also between the first product supply station (7) and the first product removal station (18'), characterised in that the processing drum (2) has at least two axially aligned sections (3, 4), which are able to be uncoupled from each other with regard to drive for a first type of operation and for a second type of operation are able to be driven in synchronism with each other, and that in the transport direction (F) behind the second product removal station (18) arranged in the end region of the first section (3) and in front of a product processing station (9') a second product supply station (7') is provided, arranged in the initial region of the second section (4), that the second product removal station (18) is able to be activated or deactivated in accordance with the respective type of operation, and that with the second type of operation the supports (6, 6') of the individual sections (3, 4) are in alignment with each other and the transport means (30) of the individual sections (3, 4) are able to be coupled with each other.

2. The device according to Claim 1, characterised in that sections (3, 4) of the processing drum (2) are able to be driven by different drive elements which are able to be synchronised with each other.

3. The device according to Claim 1 or 2, characterised in that individual or all product processing stations (9, 12, 16; 7', 9', 12', 16') are able to be activated or deactivated in accordance with the type of products which are to be processed.

4. The device according to any of Claims 1-3, characterised in that between the first product supply station (7) and the second product removal station (18) and also between the second product supply station (7') and the first product removal station (18'), product processing stations (9, 12, 16, 9', 12', 16') corresponding to each other are arranged, in particular in the same sequence.

5. The device according to any of Claims 1-4, characterised in that respectively between two saddle-shaped supports (6, 6', 6'') of the processing drum (2), adjacent to each other in peripheral direction, an insert region is constructed.

6. The device according to Claim 5, characterised in that the saddle-shaped supports (6, 6', 6'') of the processing drum (2) are provided respectively on one side with a mounting (24) running in axial direction, preferably a section rail, to receive products (26, 26', 26'') which are to be inserted.

7. A method for operating the device according to Claim 6, characterised in that firstly partial products (26) are placed to the side of the supports (6, 6', 6'') onto the mounting (24) and then further folded partial products (28, 32) are placed covering these partial products (26), in a straddling manner onto the supports (6, 6', 6'').

## Revendications

1. Dispositif pour réaliser des produits imprimés (19, 19') constitués de plusieurs produits partiels (8, 10, 11, 13, 8'), tels que, par exemple, des journaux, des périodiques ou analogues, avec un tambour de façonnage (2) entraîné en rotation autour d'un axe (1) à peu près horizontal, tambour équipé d'organes d'appui (6, 6', 6'') en forme de selles, s'étendant sensiblement parallèlement à l'axe (1), réparties régulièrement dans la direction périphérique, organes d'appui sur lesquels les produits partiels (8, 11, 13, 8') sont posés à califourchon, avec des moyens de transport (30) pour assurer le transport des produits le long des organes d'appui (6, 6', 6'') en forme de selles, d'un premier poste d'amenée de produit (7), disposé dans une zone d'extrémité axiale de tambour, à un premier poste de prélèvement de produit (18') espacé de celui-ci dans la direction axiale, disposé dans la zone d'extrémité opposée du tambour, avec au moins deux postes de façonnage de produit, disposés entre le poste d'amenée de produit (7) et le poste de prélèvement de produit (18'), en particulier des postes de collecte (12, 7', 12'), d'enfichage, d'assemblage, d'agrafage (16, 16'), de collage de produits individuels (9, 9'), d'encollage, de découpage et'ou analogues, et avec au moins un deuxième poste de prélèvement de produit (18), disposé entre deux postes de façonnage de produit (16, 9') disposés à distance l'un de l'autre en direction axiale, et ainsi également entre le premier poste d'amenée de produit (7) et le premier poste de prélèvement de produit (18'), caractérisé en ce que le tambour de façonnage (2) présente au moins deux tronçons (3, 4) orientés axialement, qui peuvent être désaccouplés l'un de l'autre en entraînement, pour assurer un premier type de fonctionnement, et qui peuvent être entraînés ensemble, de façon synchrone, pour assurer un deuxième type de fonctionnement, et en ce que, dans la direction de transport (F), derrière le deuxième poste de prélèvement de produit (18) disposé dans la zone d'extrémité du premier tronçon (3) et devant un poste de travail de produit (9'), est prévu un deuxième poste d'amenée de produit (7') disposé dans la zone initiale du deuxième tronçon (4), en ce que le deuxième poste de prélèvement de produit (18) peut être activé ou désactivé de manière correspondante au type de fonctionnement respectif, et en ce que, dans le deuxième type de fonctionnement, les organes d'appui (6, 6') des différents tronçons (3, 4) sont alignés les uns par rapport aux autres et les moyens de transport (30) des différents tronçons (3, 4) sont susceptibles d'être accouplés ensemble.

2. Dispositif selon la revendication 1, caractérisé en ce que les tronçons (3, 4) du tambour de façonnage (2) sont susceptibles d'être entraînés par des éléments d'entraînement différents, pouvant être synchronisés ensemble.

3. Dispositif selon la revendication 1 ou 2, caractérisé en ce que des postes de façonnage de produit (9, 12, 16 ; 7', 9', 12', 16) individuels ou bien en totalité peuvent être activés ou désactivés de manière correspondante au type des produits à travailler.

4. Dispositif selon l'une des revendications 1-3, caractérisé en ce qu'entre le premier poste d'amenée de produit (7) et le deuxième poste de prélèvement de produit (18), ainsi qu'entre le deuxième poste d'amenée de produit (7') et le premier poste de prélèvement de produit (18'), sont disposés des postes de façonnage de produit (9, 12, 16, 9', 12', 16') se correspondant les uns les autres, en particulier dans le même ordre de succession.

5. Dispositif selon l'une des revendications 1-4, caractérisé en ce que chaque fois entre deux organes d'appui (6, 6', 6'') en forme de selles, voisins en direction périphérique, du tambour de façonnage, est constituée une zone d'enfichage.

6. Dispositif selon la revendication 5, caractérisé en ce que les organes d'appui (6, 6', 6'') en forme de selles, du tambour de façonnage (2), sont chacun dotés sur un côté d'une fixation (24) s'étendant en direction axiale, de préférence d'une glissière profilée destinée à supporter des produits (26, 26, 26'') destinés à être enfichés.

7. Procédé de fonctionnement du dispositif selon la revendication 6, caractérisé en ce que, d'abord, des produits partiels (26) sont posés sur le côté des organes d'appui (6, 6', 6'') sur la fixation (24) et, à la suite de ces produits partiels (26) sont placés en recouvrement d'autres produits partiels (28, 32) pliés, à califourchon sur les organes d'appui (6, 6', 6'').
